# FASCICULE DE BREVET EUROPEEN

(11) **EP 1 942 770 B1**
(45) Date de publication et mention de la délivrance du brevet: **22.10.2014**
(21) Numéro de dépôt: 06831063.0
(22) Date de dépôt: 06.11.2006
(51) Int. Cl.: A47C 3/12, A47C 7/62

(54) **DOUBLE SIEGE CACHE BAGAGES**
GEPÄCKVERDECKENDER DOPPELSITZ
DOUBLE SEAT THAT CONCEALS BAGGAGE

(30) Priorité: 04.11.2005 FR 0511230
(43) Date de publication de la demande: 16.07.2008
(73) Titulaire: Cassetti, Stefano, 25087 Salò (BS) (DE)
(72) Inventeur: Cassetti, Stefano, 25087 Salò (BS) (DE)
(86) Numéro de dépôt international: PCT/FR2006/002461
(87) Numéro de publication internationale: WO 2007/051929

(56) Documents cités:
- DE-U1- 20 007 132
- US-A- 2 693 846
- US-B1- 6 270 155

## Description

La présente invention est du domaine de l'aménagement des espaces publics tels que les gares routières et ferroviaires, les aéroports, les universités, les salons, les salles d'exposition, les foires, voire les espaces touristiques par exemple, les plages, mais non exclusivement et est relative à un siège pivotant cache bagages.

### ETAT DE LA TECHNIQUE

Actuellement, dans les espaces publics ou privés, en dehors des consignes à bagages qui tendent à être supprimées, on ne connaît pas de moyens pratiques destinés à protéger les bagages de l'utilisateur ou ses biens pendant de brefs moments ou de longues attentes permettant en même temps de se reposer, lire, dormir ou autre. Aussi, le voyageur, en cas d'attente prolongée, est obligé de conserver ses bagages avec lui pour les surveiller et doit les transporter en cas de déplacement temporaire, voire de s'asseoir dessus pour se reposer.

Le document US 26 93 846 décrit un siège ottoman de type pivotant avec espace de rangement.

### OBJET DE L'INVENTION

Le but de l'invention est de fournir un espace de repos confortable pour les personnes transportant des objets relativement volumineux, mais aussi des personnes sans bagages, cet espace de repos étant pourvu de moyens pour mettre les objets, par exemple les bagages, à l'abri des voleurs.

### RESUME DE L'INVENTION

A cet effet, l'invention concerne un siège qui comprend deux coques superposables et juxtaposables, associées par une charnière et qui sont agencées de telle manière que lorsqu'elles sont superposées, les deux coques forment un fauteuil, tandis que lorsqu'elles sont juxtaposées, les deux coques forment une chaise longue et délimitent un espace inférieur fermé susceptible d'abriter des objets.

Par chaise longue, on entendra un siège associé à un repose-jambes.

Dans un premier mode de réalisation, la première coque comprend une assise, un dossier incliné, des accoudoirs et un piétement formant une cavité ouverte sur l'avant.

La seconde coque comprend une aire incurvée, mais non exclusivement, fermée par deux parois latérales en secteur angulaire, mais non exclusivement, pour former une cavité ouverte de deux côtés, vers l'avant et vers le haut, en position superposée.

En position superposée, la seconde coque repose sur l'assise de la première coque par la surface externe de l'aire incurvée dons la surface interne constitue l'assise et le dossier du fauteuil ainsi formé.

En position juxtaposée, la seconde coque repose sur les parois latérales de telle manière que les cavités communiquent et forment un espace de rangement. La seconde coque sert alors de repose-jambes et le poids de l'utilisateur s'oppose à l'ouverture de cet espace de rangement.

### BREVE DESCRIPTION DES DESSINS

La présente invention sera mieux comprise à la lecture de la description qui va en être faite en relation avec les dessins annexés, parmi lesquels :
- la figure 1 est une vue en perspective d'un siège selon un premier mode de réalisation de l'invention, les coques étant en position superposée,
- la figure 2 est une vue de côté de ce siège avec les coques superposées,
- la figure 3 est une vue en élévation de ce siège avec les coques superposées,
- la figure 4 est une vue en plan de dessus de ce siège avec les coques superposées,
- la figure 5 est une vue de côté de ce siège avec les coques en position juxtaposées,
- la figure 6 est une vue en plan de dessous de ce siège avec les coques juxtaposées,
- la figure 7 est une vue en coupe longitudinale de ce siège avec les coques juxtaposées,
- la figure 8 est une vue analogue à la figure 7 d'une variante de réalisation,
- la figure 9 est une vue analogue à la figure 8 de cette variante avec les coques superposées,
- la figure 10 est une vue de dessus de cette variante,
- les figures 11 et 12 sont des vues en coupe d'un dispositif conforme à un deuxième mode de réalisation, respectivement avec les coques superposées et juxtaposées.

### DESCRIPTION DETAILLEE DE L'INVENTION

En référence aux figures 1 à 7, le siège conforme au premier mode de réalisation de l'invention se compose d'une première coque 1 et d'une seconde coque 2 susceptibles d'être superposées en position fauteuil comme le montrent les figures 1-4 ou juxtaposées, en position chaise longue comme le montrent les figures 5-7.

Les deux coques sont réalisées par moulage de préférence en matière plastique de toute nature appropriée, mais non exclusivement. Les coques peuvent également être réalisées par assemblage.

Les coques sont reliées entre elles par une articulation du genre charnière 3 qui permet l'oscillation de la coque 2 autorisant sa position superposée (figures 1-4) ou sa position juxtaposée (figures 5-7).

La coque 1 comporte une assise 4 prolongée à l'arrière par un dossier incliné 5, et deux accoudoirs latéraux 6. Une cavité 7 ouverte vers l'avant et située sous l'assise, creuse ladite coque 1 pour former un piétement 8.

La coque 2 comprend une surface incurvée 9, délimitée latéralement par deux côtés 10 et une face arrière 11 qui épouse le dossier 5 lorsque lesdites coques 1 et 2 sont en position superposées comme le montre la figure 1. Elle forme une cavité 12 ouverte de deux côtés, vers l'avant et vers le haut, en cas de position superposée.

Destiné plus particulièrement à équiper les espaces publics, mais non exclusivement, ce siège permet deux utilisations :
- en position superposée, le siège est un fauteuil offrant une position assise droite, la coque 2 repose sur la coque 1 et sa cavité ouverte constitue l'assise et ses côtés 10 jouent le rôle d'accoudoirs,
- en position juxtaposée, le siège est une chaise longue, la coque 2 est rabattue par pivotement autour de la charnière 3 devant la coque 1 qu'elle prolonge pour former une aire de repos allongée pour l'utilisateur, la coque 2 formant un repose-jambes.

Dans la position chaise longue, on constate que la cavité 7 de la coque 1 et cavité 12 de la coque 2 constituent un volume fermé pouvant accueillir un ou plusieurs objets ou bagages qui sont ainsi protégés du vol. De préférence, au moins l'une des coques 1, 2 est transparente pour permettre à des agents de sécurité de voir si des objets y sont entreposés.

Les éléments identiques ou analogues à ceux précédemment décrits porteront la même référence numérique que ceux-ci dans la description qui suit d'une variante du premier mode de réalisation et du deuxième mode de réalisation

Dans la variante des figures 8 à 10, la coque 2 a une surface 9 en dièdre formé par une paroi 16 formant l'assise de la coque 2 et une paroi 17 formant le dossier de la coque 2. La surface 13 de la paroi 17 opposée à la surface 9 présente un décrochement 14 formant une marche pour faciliter la montée sur le siège lorsque les coques 1, 2 sont juxtaposées ou un repose-pieds pour un utilisateur qui serait assis sur le bord du siège (c'est-à-dire sur la coque' 2 retournée). La surface 13 comprend également une facette 15 pour prendre appui sur le dossier 5 lorsque les coques 1, 2 sont superposées.

Dans le deuxième mode de réalisation représenté aux figures 11 et 12, la coque 1 est dépourvue d'accoudoirs et a un dossier 5 relativement droit. La coque 1 a donc plus une forme de chaise que de fauteuil. La coque 1 peut en variante comporter des rebords latéraux (représentés en 19 en pointillés sur les figures 11 et 12) formant éventuellement des accoudoirs s'ils sont assez hauts.

Le dossier 5 est formé d'une partie fixe 5.1 et d'une partie rabattable 5.2 formant appuie-tête. L'articulation 18 des parties 5.1, 5.2 est située du côté de l'assise 4 (c'est-à-dire à l'avant du dossier), les parties 5.1, 5.2 étant en butée l'une sur l'autre à l'opposé de l'articulation (c'est-à-dire à l'arrière du dossier) lorsque la partie rabattable 5.2 est déployée sensiblement dans le prolongement de la partie fixe 5.1.

La partie rabattable 5.2 est rabattue sur la partie fixe 5.1 du côté de l'assise 4 avant que la coque 2 ne soit ramenée sur la coque 1. La partie rabattable 5.2 s'étend alors le long de la partie fixe 5.1 au-dessus de l'assise 4. Lorsque les coques 1, 2 sont superposées, la coque 2 repose sur l'assise 4 et sur le dos de la partie rabattable 5.2.

La coque 2 a une surface 9 en dièdre comportant une partie 9.1 formant assise et une partie 9.2 formant dossier de la coque 2 en position superposée.

Il va de soi que toutes modifications de détails utiles peuvent être apportées à la réalisation du double siège objet de l'invention sans pour autant en déborder le cadre.

En particulier, un siège conforme à l'invention peut être réalisé en combinant les modes de réalisation et variantes décrits.

Les coques 1, 2 sont réalisées en toute matière légère ou lourde, mat ou transparente, notamment en matière plastique mais non exclusivement, résistante au vol ou simplement mettant les bagages à l'abri des regards.

En variante, les coques peuvent être verrouillées en position juxtaposée ou en position superposée, le verrouillage/déverrouillage étant réalisé par exemple au moyen d'un système de paiement par monnayeur, lecteur de carte de paiement, à code ou à clé. Il peut être prévu un système de temporisation sur le dispositif de verrouillage/déverrouillage.

De préférence, l'axe de rotation des coques est situé en regard de la partie centrale du fémur de l'utilisateur allongé sur la chaise longue formée par les coques juxtaposées de manière qu'un mouvement de soulèvement de la seconde coque oblige un déplacement de toute la jambe. L'articulation peut également être située en regard d'une autre portion de la jambe ou du corps de l'utilisateur. Un ressort peut être associé à l'articulation pour faciliter les mouvements de la seconde coque.

## Revendications

1. Siège pivotant cache bagages comprenant deux coques (1, 2) superposables et juxtaposables, associées par une articulation (3) et agencées de manière que, lorsqu'elles sont superposées, elles constituent un fauteuil, tandis que, lorsqu'elles sont juxtaposées, elles forment une chaise longue et délimitent un espace inférieur fermé formé de deux cavités, (7, 12) susceptible d'abriter des objets et/ou des biens.

2. Siège suivant la revendication 1, **caractérisé en ce que** la première coque (1) comprend une assise (4), un dossier incliné (5), des accoudoirs (6) et un piètement (8) formant une cavité (7) ouverte sur l'avant.

3. Siège suivant la revendication 1, **caractérisé en ce que** la seconde coque (2) comprend une aire (9) incurvée, fermée par deux parois latérales (10) en secteur angulaire, pour former une cavité (12) ouverte de deux côtés, vers l'avant et vers le haut en position superposée.

4. Siège suivant la revendication 1, **caractérisé en ce que** la première coque comprend une assise (4) et un dossier (5).

5. Siège suivant la revendication 4, **caractérisé en ce que** l'assise et le dossier (5) forment un dièdre.

6. Siège suivant la revendication 4, **caractérisé en ce que** le dossier comprend une partie fixe (5.1) reliée à l'assise (4) et une partie rabattable (5.2) articulée sur la partie fixe.

7. Siège suivant l'une quelconque des revendications précédentes, **caractérisé en ce que** les coques (1, 2) sont réalisées en toute matière légère ou lourde, mat ou transparente, notamment en matière plastique mais non exclusivement, résistante au vol ou simplement mettant les bagages à l'abri des regards.

## Patentansprüche

1. Ein klappbarer Stuhl für die Aufbewahrung von Gepäck, der aus zwei Halbschalen (1,2) besteht, welche mit Hilfe eines Scharniers oder ähnlichem System umgeklappt oder übereinander geklappt werden können. Wenn die zwei Schalen übereinander geklappt werden entsteht ein Stuhl, wenn die zwei Schalen auseinander geklappt sind entsteht ein Liegestuhl, diese definieren zwei Hohlräume (7,12) unter der Liege- bzw. Sitzfläche, die einen geschlossenen Raum bilden, für Gepäck oder andere Wertgegenstände.

2. Der Stuhl siehe Patentanspruch 1 ist **dadurch gekennzeichnet, dass** die erste Schale (1) aus einer Sitzfläche (4), einer geneigten Rückenlehne (5), zwei Armlehnen (6) und einem Basisteil welches einen Hohlraum bildet (7), der Vorderseite offen ist.

3. Der Stuhl siehe Patentanspruch 1 ist **dadurch gekennzeichnet, dass** die zweite Schale (2) mit gekrümmter Fläche, die von zwei Seitenwänden (10) mit abgewinkeltem Rand geschlossen ist dass dadurch einen Hohlraum (12) entsteht welcher auf beiden Seiten, nach vorne und nach oben offen ist und in zusammen geklappter Position steht.

4. Der Stuhl siehe Patentanspruch 1 ist **dadurch gekennzeichnet, dass** die erste Schale (4) eine Sitzfläche und eine Rückenlehne (5) beinhaltet.

5. Der Stuhl siehe Patentanspruch 1 ist **dadurch gekennzeichnet, dass** die Sitzfläche und die Rückenlehne (5) eine dihedrale oder zweiflächige Form ergeben.

6. Der Stuhl siehe Patentanspruch 4 ist **dadurch gekennzeichnet, dass** die Rückenlehne aus einem festen Teil (5.1) besteht, welcher mit der Sitzfläche (4) verbunden ist und dass die umklappbare Schale (5.2) über das feststehenden Basisteil bewegt oder geklappt werden kann.

7. Der Stuhl ist bezüglich jeglichen vorangegangen Patentansprüchen **dadurch gekennzeichnet, dass** die zwei Schalen (1,2) aus jeglichem leichten oder schweren Material bestehen können, durchsichtig oder nicht durchsichtig, vor allem jeglichen plastischen Material aber nicht nur, er dient der Diebstahlsicherung bietet aber auch Blick-/Sichtschutz für Gepäck oder andere Wertgegenstände.

## Claims

1. Luggage-protection revolving chair formed by two shells or parts (1,2) overlapping and juxtaposed, connected by a hinge (3) and conceived in a way that, when folded creates a seat, and when set side-by-side forms a chaise-longue, creating an enclosed space underneath formed by two cavities (7,12) that could hold and protect objects and/or valuables.

2. Chair conforming with claim 1, **characterized by** a first part (1) comprising of a seat (4), a seat back (possibly) reclined (5), (possibly) with arms rest (6) and a supporting base (slender or bulky, as per its design) (8), forming a cavity space (7) open to the front.

3. Chair conforming with claim 1, **characterized by** a second part (2) comprising of a curved surface closed to both sides (10) with an angular edge, that when folded forms a cavity (12) open on two sides, front and upwards.

4. Chair conforming with claim 1, **characterized by** a first part comprising of a seat (4) and a seat back (5).

5. Chair conforming with claim 1, **characterized by** a seat and a seat back (5) forming a dihedral angle at their intersection.

6. Chair conforming with claim 4, **characterized by** having a fixed seat back (5.1) connected to a seat (4) and a revolving part (5.2) hinged to it.

7. Chair conforming with all of the above statements, **characterized by** having the two parts of its body made with any type of light or heavy material, opaque or transparent, specifically but not solely in plastic material, such that the contents placed in the enclosed space underneath are resistant to theft or protected from unwanted attention.
